# FASCICULE DE BREVET EUROPEEN

(11) **EP 4 544 125 B1**
(45) Date de publication et mention de la délivrance du brevet: **17.06.2026**
(21) Numéro de dépôt: 23738831.9
(22) Date de dépôt: 19.06.2023
(51) Int. Cl.: E02D 13/04, E02D 15/08, E02D 27/52, E02D 27/42

(54) **DISPOSITIF DE GUIDAGE ET DE MAINTIEN VERTICAL D'UN MONOPIEU ET PROCÉDÉ DE MISE EN PLACE D'UN MONOPIEU UTILISANT UN TEL DISPOSITIF**
VORRICHTUNG ZUM FÜHREN UND VERTIKALEN HALTEN EINES EINPFAHLS UND VERFAHREN ZUR INSTALLATION EINES EINPFAHLS MIT EINER SOLCHEN VORRICHTUNG
DEVICE FOR GUIDING AND VERTICALLY HOLDING A MONOPILE AND METHOD FOR INSTALLING A MONOPILE USING SUCH A DEVICE

(30) Priorité: 24.06.2022 FR 2206344
(43) Date de publication de la demande: 30.04.2025
(73) Titulaire: SAIPEM S.A., 92800 Puteaux (FR)
(72) Inventeur: DUBREUIL, Yves, 78180 Montigny le Bretonneux (FR); DONADI, Luca, 78180 Montigny le Bretonneux (FR); BRISSET, Bertrand, 78180 Montigny le Bretonneux (FR)
(74) Mandataire: Cabinet Beau de Loménie
(86) Numéro de dépôt international: PCT/FR2023/050890
(87) Numéro de publication internationale: WO 2023/247874

(56) Documents cités:
- EP-A1- 1 304 415
- WO-A1-2019/057827
- CA-A1- 2 784 866
- NL-B1- 2 019 065

## Description

### Domaine Technique

La présente invention se rapporte au domaine général de l'installation de monopieux métalliques dans un sol rocheux, notamment en mer dans un fond marin rocheux recouvert d'une couche de sol meuble.

Un exemple non limitatif de domaine d'application de l'invention est celui de la mise en place des fondations d'un champ d'éoliennes offshore.

### Technique antérieure

Typiquement, une éolienne offshore est installée en mer au moyen d'une fondation constituée par un monopieu métallique tubulaire de très grand diamètre, généralement de l'ordre de 7 à 8m de diamètre, qui est enfiché d'une trentaine de mètres de profondeur dans le fond marin rocheux.

A cet effet, il est connu de forer le fond marin composé d'un substratum rocheux recouvert par une couche de sol meuble d'un trou de diamètre et de profondeur donnés pour y installer le pieu. Ce forage est le plus souvent réalisé à partir d'une barge supportant un atelier de forage et de cimentation. Du ciment est ensuite coulé dans le trou pour sceller le pieu dans le trou. Lorsque la capacité portante du pieu ainsi installé est assurée par la tenue du ciment, le pieu est relâché pour pouvoir déplacer la barge portant l'atelier de forage et de cimentation jusqu'à l'emplacement de l'éolienne suivante.

Cette technique de mise en place des fondations d'un champ d'éoliennes offshore présente cependant de nombreux inconvénients. En particulier, le forage du trou et la mise en place du pieu dans celui-ci entraîne un risque d'instabilité des parois du trou dans la couche de sol meuble. Par ailleurs, cette technique engendre une surconsommation de ciment lors du scellement du pieu dans le fond marin. De plus, les propriétés du ciment ont tendance à se dégrader en milieu marin et sous les conditions cycliques des efforts de houle et de vent sur le pieu. En outre, cette technique nécessite d'assurer la verticalité et la tenue du pieu pendant son scellement, ce qui requiert des moyens d'installation conséquents et du temps.

Pour remédier à ces inconvénients, il a été proposé dans la publication WO 2020/025864 un procédé d'installation d'un monopieu métallique tubulaire dans un sol rocheux, comprenant successivement l'installation d'un tube métallique jusqu'au toit du rocher d'un diamètre plus grand que le forage pour maintenir la couche de sol meuble, le forage du sol rocheux pour former une cavité de diamètre et de profondeur prédéterminés, le remplissage de la cavité par un matériau granulaire, l'arrangement du matériau granulaire présent dans la cavité par vibration, et l'installation du monopieu dans la cavité par vibro-fonçage ou par battage. Cette technique d'installation est particulièrement avantageuse en ce qu'elle permet de supprimer le scellement du monopieu par du ciment avec tous les inconvénients que cela comporte. NL 2 019 065 décrit un dispositif de guidage et de maintien vertical d'un monopieu tubulaire selon le préambule de la revendication 1.

### Exposé de l'invention

En pratique, pour mettre en œuvre une telle technique d'installation, il existe un besoin de disposer d'un dispositif de guidage et de maintien vertical du monopieu lors de sa mise en place dans l'excavation réalisée dans un fond marin et remplie de matériaux granulaires compactés.

Conformément à l'invention, ce besoin est atteint grâce à un dispositif de guidage et de maintien vertical d'un monopieu tubulaire selon la revendication 1.

Le dispositif selon l'invention présente de nombreux avantages du fait de sa structure. En particulier, ce dispositif permet la pré-installation de la structure de support au-dessus du tube de renfort, ainsi que l'ajustement de la structure de support au profil du fond marin. En outre, la cage avec sa partie haute munie d'une porte permet d'autoriser une insertion latérale du monopieu, ce qui permet de limiter les critères de hauteur de la grue de levage.

Au cours du chargement du monopieu, la présence des tampons amortisseurs dans la partie haute de la cage permet d'absorber l'énergie de mouvement du monopieu due aux charges hydrodynamiques. Le monopieu est ensuite capturé en position et guidé progressivement dans sa descente, mettant en œuvre au cours de la descente, en complément des tampons amortisseurs, des lames positionnées dans la partie basse de la cage pour atteindre la verticalité requise.

Au moins certains des tampons amortisseurs positionnés au niveau de la partie haute de la cage peuvent être montés sur vérin de façon à permettre de modifier leur position selon une direction radiale.

Dans ce cas, les tampons amortisseurs montés sur vérin sont de préférence au nombre de deux et sont associés à deux tampons amortisseurs fixes diamétralement opposés de façon à assurer un maintien homogène du monopieu autour de l'axe longitudinal de la cage.

Chaque tampon amortisseur positionné au niveau de la partie haute de la cage peut comprendre un bouclier rigide qui est destiné à venir en appui contre le monopieu pour répartir la pression de contact et limiter la friction, et qui est monté sur un support fixe par l'intermédiaire d'au moins une défense réalisée en élastomère.

De plus, les tampons amortisseurs positionnés au niveau de la partie haute de la cage peuvent être répartis sur au moins deux rangées espacées longitudinalement l'une de l'autre.

Par ailleurs, au moins certaines des lames positionnées au niveau de la partie basse de la cage peuvent être montées sur coulisseaux de façon à permettre de modifier leur position selon une direction radiale.

Avantageusement, la porte de la cage comprend des tampons destinés à amortir les chocs et à assurer un guidage du monopieu lors de son insertion latérale dans la cage.

Avantageusement également, le cadre de positionnement est mobile en rotation autour de deux axes perpendiculaires à l'axe longitudinal de la cage et est mobile en translation le long dudit axe longitudinal de la cage. Cette caractéristique permet de faciliter l'installation latérale du tube de renfort.

Avantageusement encore, chaque pied de la structure de support comprend une assiette articulée autour d'un axe perpendiculaire à l'axe longitudinal de la cage.

De préférence, l'un des pieds se termine à une extrémité haute par un cône de réception de ballast.

La structure de support peut comprendre deux colonnes centrales qui se terminent à une extrémité haute par un cône de réception d'un outil de levage hydraulique.

De plus, le cadre de positionnement de la structure de support peut comprendre une barre amovible de fermeture.

L'invention a également pour objet un procédé de mise en place d'un monopieu tubulaire dans une excavation réalisée dans le fond marin, comprenant successivement :
- la consolidation de l'excavation par un tube métallique de renfort,
- le forage du fond marin jusqu'à la profondeur souhaitée,
- le remplissage de l'excavation par des matériaux granulaires suivi d'un compactage des matériaux granulaires,
- la dépose sur le fond marin à la verticale de l'excavation d'un dispositif tel que défini précédemment, le cadre de positionnement de la structure de support venant s'insérer autour de l'extrémité supérieure du tube de renfort,
- le soulèvement du monopieu par le haut,
- le guidage du monopieu pour l'insérer à l'intérieur de la cage en faisant passer l'extrémité inférieure du monopieu latéralement par la porte de la cage,
- l'abaissement du monopieu dans la cage,
- l'enfoncement partiel du monopieu dans les matériaux granulaires compactés tout en corrigeant son inclinaison par rapport à l'axe longitudinal de la cage pour corriger des défauts de verticalité du monopieu, et
- la récupération du dispositif.

De préférence, le compactage des matériaux granulaires est réalisé par vibration et l'enfoncement partiel du monopieu dans les matériaux granulaires compactés est réalisé par vibro-fonçage.

De préférence également, le procédé comprend outre l'ajustement de la cage au diamètre du monopieu par le réglage des tampons positionnés au niveau de la partie haute de la cage et des lames positionnées au niveau de la partie basse de ladite cage.

### Brève description des dessins

[Fig. 1] La figure 1 est une vue en perspective d'un dispositif de guidage et de maintien vertical d'un monopieu selon l'invention.
[Fig. 2] La figure 2 montre en détails le cadre de positionnement de la structure de support du dispositif de la figure 1.
[Fig. 3] La figure 3 montre en détails les tampons amortisseurs de la partie haute de la cage du dispositif de la figure 1.
[Fig. 4] La figure 4 montre en détails les lames de la partie basse de la cage du dispositif de la figure 1.
[Fig. 5A] à [Fig. 5D] Les figures 5A, 5B, 5C et 5D représentent un exemple de différentes étapes d'un procédé de mise en place d'un monopieu tubulaire dans une excavation réalisée dans le fond marin au moyen du dispositif selon l'invention.

### Description des modes de réalisation

L'invention concerne un dispositif de guidage et de maintien vertical d'un monopieu tubulaire tel que représenté sur la figure 1.

Elle trouve une application particulièrement avantageuse dans la mise en place d'un tel monopieu dans une excavation réalisée dans un fond marin, remplie de matériaux granulaires compactés et consolidée par un tube métallique de renfort permettant de maintenir la couche de sol meuble comme décrit notamment dans la publication WO 2020/025864.

Selon l'invention, le dispositif 2 comprend notamment une structure de support 4 qui est destinée à être positionnée à la verticale de l'excavation réalisée dans le fond marin et qui est montée sur au moins quatre pieds 6 qui réglable chacun en hauteur.

Le dispositif 2 comprend en outre un cadre 8 permettant le positionnement de la structure de support 4 par rapport au tube métallique de renfort (non représenté sur la figure 1) qui est utilisé pour consolider l'excavation.

Comme représenté plus précisément sur la figure 2, ce cadre de positionnement 8 présente une forme de U et est monté sur une partie basse de la structure de support 4. Il est destiné à assurer le positionnement de la structure de support par rapport à l'extrémité supérieure du tube de renfort.

A cet effet, le cadre de positionnement 8 comprend une ouverture latérale 10 pour venir positionner l'extrémité supérieure du tube de renfort.

De plus, l'ouverture latérale 10 du cadre de positionnement peut être refermée au moyen d'une barre amovible de fermeture 11.

Par ailleurs, pour permettre de s'adapter à la surface du fond marin et de faciliter le positionnement latéral du tube de renfort, le cadre de positionnement 8 est avantageusement mobile en rotation autour de deux axes Y-Y et Z-Z perpendiculaires à l'axe longitudinal X-X de la structure de support et est mobile en translation le long de cet axe longitudinal X-X.

Par exemple, on pourra conférer une capacité de rotation de plus ou moins 5° à la fois par rapport à l'axe Y-Y et par rapport à l'axe Z-Z. Cette capacité de rotation est par exemple obtenue grâce au jeu des roulements dans des guides verticaux orientés selon l'axe X-X.

Le dispositif 2 comprend encore une cage 14 dont l'axe longitudinal est confondu avec l'axe longitudinal X-X de la structure de support 4 et qui est montée à l'intérieur de celle-ci au-dessus du cadre de positionnement 8 afin de recevoir le monopieu.

De façon plus précise, la cage 14 comprend une partie basse 14a qui est fermée et une partie haute 14b qui est munie d'une porte 16 apte à s'ouvrir pour permettre une insertion latérale du monopieu dans la cage et à se fermer pour maintenir le monopieu dans la cage.

La porte 16 de la cage 14 comprend des tampons 18 qui sont destinés à amortir les chocs et à assurer un guidage du monopieu lors de son insertion latérale dans la cage.

Par ailleurs, la partie haute 14b de la cage comprend une pluralité de tampons amortisseurs 20 qui sont répartis autour de l'axe longitudinal X-X de la cage. Ces tampons amortisseurs 20 sont aptes à venir radialement en appui contre le monopieu lorsqu'il est inséré dans la cage afin de stabiliser et modifier son inclinaison par rapport à l'axe longitudinal de la cage, sans contraindre trop fortement le monopieu, assurant ainsi la préservation de celui-ci.

A cet effet, comme représenté plus en détails sur la figure 3, au moins certains des tampons amortisseurs positionnés au niveau de la partie haute 14b de la cage sont montés sur vérin de façon à permettre de modifier leur position selon une direction radiale.

Sur l'exemple de la figure 3, la partie haute 14b de la cage comprend sept tampons amortisseurs 20-1 à 20-7 régulièrement répartis autour de l'axe longitudinal X-X de la cage. Parmi ces tampons amortisseurs, deux d'entre eux (à savoir les tampons amortisseurs 20-1 et 20-7 qui encadrent l'ouverture de la porte 16) sont montés sur vérin 22 et sont associés à deux tampons amortisseurs fixes diamétralement opposés (à savoir les tampons amortisseurs 20-3 et 20-5) de façon à assurer un maintien homogène du monopieu autour de l'axe longitudinal X-X de la cage.

La position des supports fixes 26 est réglable au moyen d'un coulisseau 100 (figure 3) permettant d'adapter la structure selon l'invention à plusieurs diamètres de monopieu (par exemple 3 diamètres à régler selon le besoin : 7.0m, 7.5m et 7.75m).

De manière générale, chaque tampon amortisseur 20 positionné au niveau de la partie haute 14b de la cage comprend un bouclier rigide 24 qui est destiné à venir en appui contre le monopieu pour répartir la pression de contact et limiter la friction, et un support fixe 26 sur lequel est monté le bouclier rigide par l'intermédiaire d'au moins une défense 28 réalisée en élastomère.

Sur l'exemple de réalisation de la figure 3, le bouclier rigide 24 de chaque tampon amortisseur est monté sur le support fixe 26 par l'intermédiaire de deux défenses 28 en élastomère.

Dans un mode de réalisation non représenté sur les figures, les tampons amortisseurs qui sont positionnés au niveau de la partie haute de la cage sont répartis sur au moins deux rangées espacées longitudinalement l'une de l'autre (c'est-à-dire espacées selon l'axe longitudinal de la cage).

Toujours selon l'invention, comme représenté sur la figure 4, la partie basse 14a de la cage 14 comprend une pluralité de lames 30 qui s'étendent selon l'axe longitudinal X-X et qui sont réparties autour de celui-ci.

Ces lames 30 sont aptes à venir radialement en appui contre le monopieu lorsqu'il est inséré dans la cage afin de le guider lors de sa descente dans la cage et de modifier son inclinaison par rapport à l'axe longitudinal de la cage (par exemple de l'ordre de plus ou moins 0,25° par rapport à la verticale). Les lames 30 assurent ainsi un resserrage du guidage, menant à une maitrise de l'angle du monopieu toujours plus précise.

De préférence, ces lames 30 sont au nombre de huit et au moins certaines d'entre elles sont montées sur coulisseaux 32 de façon à permettre de modifier leur position selon une direction radiale.

Selon une disposition avantageuse représentée sur la figure 1, chaque pied 6 de la structure de support 4 comprend une assiette 6a articulée autour de deux axes Y'-Y', Z'-Z' perpendiculaires à l'axe longitudinal X-X de la cage afin de permettre d'ajuster le positionnement de la structure de support au profil de surface du fond marin.

Selon une autre disposition avantageuse, l'un des pieds 6 de la structure de support se termine à une extrémité haute par un cône 34 de réception de ballast.

Selon encore une autre disposition avantageuse, la structure de support 4 comprend deux colonnes centrales 36 qui se terminent chacune à une extrémité haute par un cône 38 de réception d'un outil de levage hydraulique.

Au pied des colonnes centrales 36, la rigidité du système permet de faire passer les efforts lors du transport, considérant que la structure est sécurisée via les pieds de ces colonnes au pont du navire.

En liaison avec les figures 5A à 5D, on décrira maintenant un exemple de mise en place d'un monopieu tubulaire dans une excavation réalisée dans le fond marin au moyen du dispositif tel que décrit précédemment.

Selon une étape préliminaire non représentée sur les figures, un tube métallique de renfort 44 est mis en place dans le sol meuble S-M jusqu'au toit du rocher S-R, puis une excavation 46 est réalisée dans le fond marin et le rocher S-R est foré jusqu'à la profondeur souhaitée. L'excavation 46 est alors remplie par des matériaux granulaires qui sont ensuite compactés par vibration comme cela est décrit dans la publication WO 2020/025864, les matériaux granulaires compactés venant jusqu'au-dessus du fond marin mais sous la partie supérieure du tube métallique de renfort.

Le dispositif 2 selon l'invention est alors déposé sur le fond marin à la verticale de l'excavation 46 à partir d'un navire d'installation en surface, le cadre de positionnement 8 de la structure de support venant s'insérer autour de l'extrémité supérieure du tube de renfort 44.

Une fois correctement positionné et aligné, la porte 16 de la cage est ouverte afin de permettre l'insertion latérale du monopieu 40. A cet effet, le navire d'installation en surface soulève le monopieu 40 par le haut à l'aide d'une grue de levage (non représentée sur les figures) et le guide pour l'insérer à l'intérieur de la cage en faisant passer l'extrémité inférieure du monopieu latéralement par la porte de la cage (figure 5A).

L'insertion latérale du monopieu dans la cage de la structure de support permet de limiter la hauteur de levage du monopieu (par rapport à une insertion verticale).

Au cours de cette insertion, les tampons positionnés au niveau de la porte de la cage permettent d'amortir les chocs et à assurer le guidage du monopieu à l'intérieur de la cage et les tampons amortisseurs répartis dans la partie haute de la cage permettent de stabiliser verticalement le monopieu, sans le contraindre à l'excès. Le système d'amortissement permet de fait de tolérer une dynamique significative du monopieu et ainsi d'utiliser un navire d'installation de type flottant et non amarré au sol.

Une fois le monopieu 40 inséré dans la partie haute 14b de la cage, il est guidé au moyen de la grue de levage vers le bas de la cage (figure 5B). Dans un premier temps, le monopieu 40 passe entre les lames de la partie basse de la cage, resserrant le guidage, puis vient toucher le toit des matériaux granulaires compactés remplissant l'excavation 46.

Le monopieu 40 est alors enfoncé partiellement dans les matériaux granulaires compactés, de préférence dans un premier temps par gravité puis par vibro-fonçage mis en œuvre au moyen d'un vibrateur 42 monté sur l'extrémité supérieure du monopieu et activé par la grue de levage (figure 5C).

Au cours de cette opération d'enfoncement partiel du monopieu, l'inclinaison de celui-ci par rapport à l'axe longitudinal X-X de la cage est corrigée au moyen notamment des lames de la partie basse de la cage de façon à corriger d'éventuels défauts de verticalité du monopieu.

Lorsque le monopieu 40 est suffisamment enfoncé dans le sol (la profondeur d'enfoncement est d'environ 15m-20m), le sol participant est suffisamment rigide pour maintenir le monopieu en position horizontale et angulaire. Un dernier réglage à l'aide des tampons amortisseurs et des lames de la cage est alors réalisé pour finaliser en douceur le positionnement vertical du monopieu à plus ou moins 0,25° (figure 5D).

On notera qu'une fois effectuée cette opération de mise à la verticale du monopieu, le sol maintient celui-ci en position latérale et angulaire et le vibro-fonçage est poursuivi pour atteindre la profondeur souhaitée, en conservant la verticalité.

Dans une dernière étape non représentée sur les figures, le dispositif peut être récupéré et remonté en surface sur le navire d'installation.

De préférence, le procédé comprend outre l'ajustement de la cage au diamètre du monopieu par le réglage des tampons positionnés au niveau de la partie haute de la cage et des lames positionnées au niveau de la partie basse de ladite cage.

## Revendications

1. Dispositif (2) de guidage et de maintien vertical d'un monopieu tubulaire (40) lors de sa mise en place dans une excavation (46) réalisée dans un fond marin, remplie de matériaux granulaires compactés et consolidée par un tube métallique de renfort (44), comprenant :
- une structure de support (4) destinée à être positionnée à la verticale de l'excavation (46) réalisée dans le fond marin et montée sur au moins quatre pieds (6) qui sont chacun réglable en hauteur ;
- une cage (14) s'étendant selon un axe longitudinal (X-X) et montée à l'intérieur de la structure de support afin de recevoir le monopieu, la cage comprenant une partie basse (14a) fermée et une partie haute (14b) munie d'une porte (16) apte à s'ouvrir pour permettre une insertion latérale du monopieu dans la cage et à se fermer pour maintenir le monopieu dans la cage ; et
- la partie haute (14b) de la cage comprend une pluralité de tampons amortisseurs (20) répartis autour de l'axe longitudinal (X-X) de la cage, dimensionnés pour permettre un contact réparti avec le monopieu, et aptes à venir amortir la dynamique du monopieu et maintenir radialement en appui contre le monopieu lorsqu'il est inséré dans la cage afin de stabiliser et modifier son inclinaison par rapport à l'axe longitudinal de la cage ;
**caractérisé en ce que** :
- le dispositif comprend en outre un cadre de positionnement (8) de la structure de support par rapport au tube de renfort, le cadre de positionnement ayant une forme de U fermé, étant monté sur une partie basse de la structure de support (4) et étant destiné à assurer le positionnement de la structure de support par rapport à une extrémité supérieure du tube de renfort (44) ;
- la cage (14) est montée au-dessus du cadre de positionnement ; et
- la partie basse (14a) de la cage comprend une pluralité de lames (30) s'étendant selon l'axe longitudinal (X-X) de la cage et réparties autour de celui-ci, lesdites lames étant dimensionnées pour permettre un contact réparti avec le monopieu, aptes à venir radialement en appui contre le monopieu lorsqu'il est inséré dans la cage afin de le guider lors de sa descente dans la cage et de modifier son inclinaison par rapport à l'axe longitudinal de la cage jusqu'à atteindre une résistance de sol suffisante pour maintenir naturellement le positionnement en angle et en translation.

2. Dispositif selon la revendication 1, dans lequel au moins certains des tampons amortisseurs (20-1, 20-7) positionnés au niveau de la partie haute de la cage sont montés sur vérin (22) de façon à permettre de modifier leur position selon une direction radiale.

3. Dispositif selon la revendication 2, dans lequel les tampons amortisseurs montés sur vérin sont au nombre de deux et sont associés à deux tampons amortisseurs fixes (20-3, 20-5) diamétralement opposés de façon à assurer un maintien homogène du monopieu autour de l'axe longitudinal de la cage.

4. Dispositif selon l'une quelconque des revendications 1 à 3, dans lequel chaque tampon amortisseur positionné au niveau de la partie haute de la cage comprend un bouclier rigide (24) qui est destiné à venir en appui contre le monopieu pour répartir la pression de contact et limiter la friction, et qui est monté sur un support fixe (26) par l'intermédiaire d'au moins une défense (28) réalisée en élastomère.

5. Dispositif selon l'une quelconque des revendications 1 à 4, dans lequel les tampons amortisseurs positionnés au niveau de la partie haute de la cage sont répartis sur au moins deux rangées espacées longitudinalement l'une de l'autre.

6. Dispositif selon l'une quelconque des revendications 1 à 5, dans lequel au moins certaines des lames (30) positionnées au niveau de la partie basse de la cage sont montées sur coulisseaux (32) de façon à permettre de modifier leur position selon une direction radiale.

7. Dispositif selon l'une quelconque des revendications 1 à 6, dans lequel la porte (16) de la cage (14) comprend des tampons (18) destinés à amortir les chocs et à assurer un guidage du monopieu lors de son insertion latérale dans la cage.

8. Dispositif selon l'une quelconque des revendications 1 à 7, dans lequel le cadre de positionnement (8) est mobile en rotation autour de deux axes (Y-Y, Z-Z) perpendiculaires à l'axe longitudinal (X-X) de la cage et est mobile en translation le long dudit axe longitudinal de la cage.

9. Dispositif selon l'une quelconque des revendications 1 à 8, dans lequel chaque pied (6) de la structure de support comprend une assiette (6a) articulée autour d'un axe (6b) perpendiculaire à l'axe longitudinal (X-X) de la cage.

10. Dispositif selon l'une quelconque des revendications 1 à 9, dans lequel l'un des pieds se termine à une extrémité haute par un cône (34) de réception de ballast.

11. Dispositif selon l'une quelconque des revendications 1 à 10, dans lequel la structure de support comprend deux colonnes centrales (36) qui se terminent à une extrémité haute par un cône (38) de réception d'un outil de levage hydraulique.

12. Dispositif selon l'une quelconque des revendications 1 à 11, dans lequel le cadre de positionnement de la structure de support comprend une barre amovible de fermeture.

13. Procédé de mise en place d'un monopieu tubulaire dans une excavation (46) réalisée dans le fond marin, comprenant successivement :
- la consolidation de l'excavation (46) par un tube métallique de renfort (44),
- le forage du fond marin jusqu'à la profondeur souhaitée,
- le remplissage de l'excavation par des matériaux granulaires suivi d'un compactage des matériaux granulaires,
- la dépose sur le fond marin à la verticale de l'excavation d'un dispositif (2) selon l'une quelconque des revendications 1 à 12, le cadre de positionnement (8) de la structure de support (4) venant s'insérer autour de l'extrémité supérieure du tube de renfort ;
- le soulèvement du monopieu (40) par le haut ;
- le guidage du monopieu pour l'insérer à l'intérieur de la cage (14) en faisant passer l'extrémité inférieure du monopieu latéralement par la porte (16) de la cage ;
- l'abaissement du monopieu dans la cage ;
- l'enfoncement partiel du monopieu dans les matériaux granulaires compactés tout en corrigeant son inclinaison par rapport à l'axe longitudinal de la cage pour corriger des défauts de verticalité du monopieu ; et
- la récupération du dispositif.

14. Procédé selon la revendication 13, dans lequel le compactage des matériaux granulaires est réalisé par vibration et l'enfoncement partiel du monopieu dans les matériaux granulaires compactés est réalisé par vibro-fonçage.

15. Procédé selon l'une des revendications 13 et 14, comprenant en outre l'ajustement de la cage au diamètre du monopieu par le réglage des tampons positionnés au niveau de la partie haute de la cage et des lames positionnées au niveau de la partie basse de ladite cage.

## Patentansprüche

1. Vorrichtung (2) zum Führen und vertikalen Halten eines röhrenförmigen Monopiles (40) beim Einsetzen desselben in eine Ausbaggerung (46), die in einem Meeresboden ausgebildet ist, mit verdichteten Granulatmaterialien ausgefüllt ist und durch ein metallisches Verstärkungsrohr (44) gefestigt ist, umfassend:
- eine Trägerstruktur (4), die dazu bestimmt ist, senkrecht zu der Ausbaggerung (46), die in dem Meeresboden ausgebildet ist, positioniert zu sein und auf mindestens vier Füßen (6) montiert ist, die jeweils höhenverstellbar sind;
- ein Gerüst (14), das sich entlang einer Längsachse (X-X) erstreckt und im Innern der Trägerstruktur montiert ist, um den Monopile aufzunehmen, wobei das Gerüst einen geschlossenen unteren Teil (14a) und einen oberen Teil (14b), der mit einer Tür (16) versehen ist, die dazu geeignet ist, sich zu öffnen, um ein seitliches Einfügen des Monopiles in das Gerüst zu erlauben, und sich zu schließen, um den Monopile in dem Gerüst zu halten, umfasst; und
- der obere Teil (14b) des Gerüsts eine Vielzahl von Pralldämpfern (20) umfasst, die um die Längsachse (X-X) des Gerüsts herum verteilt sind, dazu dimensioniert sind, einen verteilten Kontakt mit dem Monopile zu ermöglichen, und dazu geeignet sind, die Dynamik des Monopiles zu dämpfen und radial an dem Monopile abstützend zu halten, wenn dieser in das Gerüst eingefügt wird, um seine Neigung im Verhältnis zur Längsachse des Gerüsts zu stabilisieren und zu ändern;
**dadurch gekennzeichnet, dass**:
- die Vorrichtung ferner einen Rahmen (8) zum Positionieren der Trägerstruktur im Verhältnis zu dem Verstärkungsrohr umfasst, wobei der Positionierungsrahmen eine geschlossene U-Form aufweist, wobei er auf einem unteren Teil der Trägerstruktur (4) montiert ist und dazu bestimmt ist, die Positionierung der Trägerstruktur im Verhältnis zu einem oberen Ende des Verstärkungsrohrs (44) sicherzustellen;
- das Gerüst (14) über dem Positionierungsrahmen montiert ist; und
- der untere Teil (14a) des Gerüsts eine Vielzahl von Lamellen (30) umfasst, die sich gemäß der Längsachse (X-X) des Gerüsts erstrecken und um dieses herum verteilt sind, wobei die Lamellen dazu dimensioniert sind, einen verteilten Kontakt mit dem Monopile zu ermöglichen, dazu geeignet sind, sich radial an dem Monopile abzustützen, wenn er in das Gerüst eingefügt wird, um ihn beim Absenken in das Gerüst zu führen und seine Neigung im Verhältnis zur Längsachse des Gerüsts zu ändern, bis ein ausreichender Bodenwiderstand erreicht wird, um die Positionierung in Winkel und Translation natürlich zu halten.

2. Vorrichtung nach Anspruch 1, wobei mindestens einige der Pralldämpfer (20-1, 20-7), die an dem oberen Teil des Gerüsts positioniert sind, auf Zylindern (22) montiert sind, um es zu ermöglichen, ihre Position in einer radialen Richtung zu ändern.

3. Vorrichtung nach Anspruch 2, wobei die Anzahl der auf Zylindern montierten Pralldämpfer zwei beträgt und diese zwei diametral gegenüberliegenden feststehenden Pralldämpfern (20-3, 20-5) zugeordnet sind, um einen homogenen Halt des Monopiles um die Längsachse des Gerüsts herum sicherzustellen.

4. Vorrichtung nach einem der Ansprüche 1 bis 3, wobei jeder Pralldämpfer, der an dem oberen Teil des Gerüsts positioniert ist, einen starrem Schutzschild (24) umfasst, der dazu bestimmt ist, sich an dem Monopile abzustützen, um den Kontaktdruck zu verteilen und die Reibung einzuschränken, und der auf einem feststehenden Träger (26) über mindestens eine aus Elastomer ausgebildete Schutzvorrichtung (28) montiert ist.

5. Vorrichtung nach einem der Ansprüche 1 bis 4, wobei die Pralldämpfer, die an dem oberen Teil des Gerüsts positioniert sind, auf mindestens zwei Reihen verteilt sind, die in Längsrichtung voneinander beabstandet sind.

6. Vorrichtung nach einem der Ansprüche 1 bis 5, wobei mindestens einige der Lamellen (30), die an dem unteren Teil des Gerüsts positioniert sind, auf Gleitführungen (32) montiert sind, um es zu ermöglichen, ihre Position in einer radialen Richtung zu ändern.

7. Vorrichtung nach einem der Ansprüche 1 bis 6, wobei die Tür (16) des Gerüsts (14) Dämpfer (18) umfasst, die dazu bestimmt sind, die Stöße zu dämpfen und eine Führung des Monopiles bei seinem seitlichen Einfügen in das Gerüst sicherzustellen.

8. Vorrichtung nach einem der Ansprüche 1 bis 7, wobei der Positionierungsrahmen (8) um zwei Achsen (Y-Y, Z-Z) herum, die zur Längsachse (X-X) des Gerüsts rechtwinklig stehen, drehbeweglich ist und entlang der Längsachse des Gerüsts translationsmäßig beweglich ist.

9. Vorrichtung nach einem der Ansprüche 1 bis 8, wobei jeder Fuß (6) der Trägerstruktur eine Auflage (6a) umfasst, die um eine Achse (6b) herum angelenkt ist, die zur Längsachse (X-X) des Gerüsts rechtwinklig steht.

10. Vorrichtung nach einem der Ansprüche 1 bis 9, wobei einer der Füße an einem oberen Ende in einem Kegel (34) zum Aufnehmen von Ballast endet.

11. Vorrichtung nach einem der Ansprüche 1 bis 10, wobei die Trägerstruktur zwei mittlere Säulen (36) umfasst, die an einem oberen Ende in einem Kegel (38) zum Aufnehmen eines hydraulischen Hebezeugs enden.

12. Vorrichtung nach einem der Ansprüche 1 bis 11, wobei der Positionierungsrahmen der Trägerstruktur eine abnehmbare Verschlussstange umfasst.

13. Verfahren zum Einsetzen eines röhrenförmigen Monopiles in eine Ausbaggerung (46), die im Meeresboden ausgebildet ist, umfassend der Reihe nach:
- Verfestigen der Ausbaggerung (46) durch ein metallisches Verstärkungsrohr (44),
- Aufbohren des Meeresbodens bis auf die gewünschte Tiefe,
- Ausfüllen der Ausbaggerung mit Granulatmaterialien, gefolgt von Verdichten der Granulatmaterialien,
- Absetzen auf dem Meeresboden, senkrecht zur Ausbaggerung, einer Vorrichtung (2) nach einem der Ansprüche 1 bis 12, wobei der Rahmen (8) zum Positionieren der Trägerstruktur (4) um das obere Ende des Verstärkungsrohrs herum eingefügt wird;
- Anheben des Monopiles (40) von oben;
- Führen des Monopiles, um ihn in das Innere des Gerüsts (14) einzusetzen, wobei das untere Ende des Monopiles seitlich durch die Tür (16) des Gerüsts gegeben wird;
- Absenken des Monopiles in das Gerüst;
- teilweises Einrammen des Monopiles in die verdichteten Granulatmaterialien, während seine Neigung im Verhältnis zur Längsachse des Gerüsts korrigiert wird, um Vertikalitätsfehler des Monopiles zu korrigieren; und
- Zurückholen der Vorrichtung.

14. Verfahren nach Anspruch 13, wobei das Verdichten der Granulatmaterialien durch Vibration erfolgt, und das teilweise Einrammen des Monopiles in die verdichteten Granulatmaterialien durch Vibrationsrammen erfolgt.

15. Verfahren nach einem der Ansprüche 13 und 14, ferner umfassend das Anpassen des Gerüsts an den Durchmesser des Monopiles durch Einstellen der Dämpfer, die an dem oberen Teil des Gerüsts positioniert sind, und der Lamellen, die an dem unteren Teil des Gerüsts positioniert sind.

## Claims

1. A device (2) for guiding and vertically maintaining a tubular monopile (40) when it is placed in an excavation (46) made in a seabed, filled with compacted granular materials and consolidated by a metal reinforcement tube (44), comprising:
- a support structure (4) intended to be positioned vertically to the excavation (46) made in the seabed and mounted on at least four feet (6) which are each adjustable in height;
- a cage (14) extending along a longitudinal axis (X-X) and mounted inside the support structure in order to receive the monopile, the cage comprising a closed low portion (14a) and a high portion (14b) provided with a door (16) able to open to allow lateral introduction of the monopile into the cage and able to close to maintain the monopile in the cage; and
- the high portion (14b) of the cage comprises a plurality of damping pads (20) distributed around the longitudinal axis (X-X) of the cage, dimensioned to allow distributed contact with the monopile, and able to dampen the dynamics of the monopile and come radially into abutment against the monopile when it is introduced into the cage in order to stabilize and modify its inclination relative to the longitudinal axis of the cage;
**characterized in that**:
- the device further comprises a frame for positioning (8) the support structure relative to the reinforcement tube, the positioning frame having a closed U shape, and being intended to ensure the positioning of the support structure relative to an upper end of the reinforcement tube (44);
- the cage (14) is mounted above the positioning frame; and
- low portion (14a) of the cage comprises a plurality of blades (30) extending along the longitudinal axis (X-X) of the cage and distributed around it, said blades being dimensioned to allow distributed contact with the monopile, able to come radially into abutment against the monopile when it is introduced into the cage in order to guide it during its descent into the cage and to modify its inclination relative to the longitudinal axis of the cage until reaching a sufficient soil resistance to naturally maintain the positioning in angle and in translation.

2. The device according to claim 1, wherein at least some of the damping pads (20-1, 20-7) positioned at the level of the high portion of the cage are mounted on a cylinder (22) so as to allow modifying their position along a radial direction.

3. The device according to claim 2, wherein the damping pads mounted on a cylinder are two in number and are associated with two diametrically opposite fixed damping pads (20-3, 20-5) so as to make sure to homogeneously maintain the monopile around the longitudinal axis of the cage.

4. The device according to any one of claims 1 to 3, wherein each damping pad positioned at the level of the high portion of the cage comprises a rigid shield (24) which is intended to come into abutment against the monopile to distribute the contact pressure and limit friction, and which is mounted on a fixed support (26) by means of at least one fender (28) made of elastomer.

5. The device according to any one of claims 1 to 4, wherein the damping pads positioned at the level of the high portion of the cage are distributed over at least two rows longitudinally spaced from each other.

6. The device according to any one of claims 1 to 5, wherein at least some of the blades (30) positioned at the level of the low portion of the cage are mounted on slides (32) so as to allow modifying their position along a radial direction.

7. The device according to any one of claims 1 to 6, wherein the door (16) of the cage (14) comprises pads (18) intended to absorb shocks and to ensure guidance of the monopile during its lateral introduction into the cage.

8. The device according to any one of claims 1 to 7, wherein the positioning frame (8) is movable in rotation around two axes (Y-Y, Z-Z) perpendicular to the longitudinal axis (X-X) of the cage and is movable in translation along said longitudinal axis of the cage.

9. The device according to any one of claims 1 to 8, wherein each foot (6) of the support structure comprises a plate (6a) articulated around an axis (6b) perpendicular to the longitudinal axis (X-X) of the cage.

10. The device according to any one of claims 1 to 9, wherein one of the feet ends at a high end with a cone (34) for receiving ballast.

11. The device according to any one of claims 1 to 10, wherein the support structure comprises two central columns (36) which end at a high end with a cone (38) for receiving a hydraulic lifting tool.

12. The device according to any one of claims 1 to 11, wherein the frame for positioning the support structure comprises a removable closing bar.

13. A method for placing a tubular monopile in an excavation (46) made in the seabed, successively comprising:
- consolidating the excavation (46) with a metal reinforcement tube (44),
- drilling the seabed to the desired depth,
- filling the excavation with granular materials then compacting the granular materials,
- depositing on the seabed vertically to the excavation a device (2) according to any one of claims 1 to 12, the frame for positioning (8) the support structure (4) being introduced around the upper end of the reinforcement tube;
- lifting the monopile (40) from above;
- guiding the monopile to introduce it inside the cage (14) by passing the lower end of the monopile laterally through the door (16) of the cage;
- lowering the monopile into the cage;
- partially driving the monopile into the compacted granular materials while correcting its inclination relative to the longitudinal axis of the cage to correct verticality defects of the monopile; and
- recovering the device.

14. The method according to claim 13, wherein the compaction of the granular materials is carried out by vibration and the partial driving of the monopile into the compacted granular materials is carried out by vibro-sinking.

15. The method according to any of claims 13 and 14, further comprising the adjustment of the cage to the diameter of the monopile by setting the pads positioned at the level of the high portion of the cage and the blades positioned at the level of the low portion of said cage.
